# EUROPÄISCHE PATENTSCHRIFT

(11) **EP 1 172 490 B1**
(45) Veröffentlichungstag und Bekanntmachung des Hinweises auf die Patenterteilung: **19.12.2007**
(21) Anmeldenummer: 01116192.4
(22) Anmeldetag: 04.07.2001
(51) Int. Cl.: E03D 1/012

(54) **Wandeinbau-Spülkasten**
Wall built-in flushing cistern
Chasse d'eau encastrée dans un mur

(30) Priorität: 05.07.2000 DE 10032125
(43) Veröffentlichungstag der Anmeldung: 16.01.2002
(73) Patentinhaber: GROHEDAL Sanitärsysteme GmbH & Co.KG, D-32457 Porta Westfalica (DE)
(72) Erfinder: Fuchs, Norbert, 32425 Minden (DE); Podhajecky, Thorsten, 32457 Porta Westfalica (DE)
(74) Vertreter: Ziegler, Thomas

(56) Entgegenhaltungen:
- DE-A- 1 709 501
- DE-A- 2 009 654
- DE-A- 19 508 865
- DE-U- 9 208 495
- FR-A- 2 701 072

## Beschreibung

Die Erfindung betrifft einen Wandeinbau-Spülkasten mit einem Kastenkörper, an dem wenigstens ein Anschluss für das zufließende Spülwasser sowie ein Anschluss für den Ablauf zur Spülung einer Toilette oder dergleichen vorgesehen ist, wobei in dem Kastenkörper wenigstens ein Zufluss- und ein Abflussventil angeordnet ist und der Kastenkörper im Mantelbereich in ein Unterteil und in ein Deckelteil unterteilt ist, wobei im Deckelteil eine Öffnung zur Revision und für den Anschluss einer Betätigungseinrichtung ausgebildet ist.

Bei den bekannten Wandeinbau-Spülkästen ist der Einbau und die Einstellung des Zuflussventils sowie des Ablaufventils und der Anschluss an die entsprechenden Rohrleitungen problematisch.

Aus der DE 195 08 865 A1 ist ein Unterputzspülkasten mit zweiteiligem Kastenkörper bekannt, der im oberen Teil seiner Frontwand eine Montageöffnung aufweist, die zum Aus- und Einbau der Ablaufgarnitur, des Füllventils und auch des Eckventils dient.

Auch in der DE 2 009 654 und der DE 17 09 501 A1 sind Unterputzspülkästen mit einer Haube offenbart, die rechteckige Aussparungen aufweist, die als Revisionsöffnungen dienen. Der Anschluss für eine Wasserleitung befindet sich jedoch im oberen Bereich der Haube, so dass die jeweilige Verbindung zu einem Füllventil nur bei geschlossener Haube vorgenommen werden kann.

Der Erfindung liegt die Aufgabe zugrunde, den im Oberbegriff des Anspruchs 1 angegebenen Spülkasten zu verbessern, wobei insbesondere eine Vereinfachung der Montage und Anschlussarbeiten des Spülkastens erreicht werden soll.

Diese Aufgabe wird erfindungsgemäß dadurch gelöst, dass bei einem Wandeinbau-Spülkasten mit einem Kastenkörper, an dem wenigstens ein Anschluss für das zufließende Spülwasser, ein Anschluss für den Ablauf zur Spülung einer Toilette vorgesehen und in dem wenigstens ein Zufluss- und ein Abflussventil angeordnet sind und der im Mantelbereich in ein Unterteil und in ein Deckelteil unterteilt ist, wobei im Deckelteil eine Öffnung zur Revision und für den Anschluss einer Betätigungseinrichtung ausgebildet ist, das Unterteil für die Aufnahme der Spülwassermenge, der Anschlüsse und der Ventile vorgesehen und der Deckelteil am Unterteil in der Stecklage mittels Rastmittel gehalten ist.
Weitere Ausgestaltungen der Erfindung sind in den Ansprüchen 2 bis 8 angegeben.

Mit diesen relativ einfachen Maßnahmen wird erreicht, dass aufgrund des abnehmbaren Deckelteils das Zuflussventil und das Ablaufventil optimal zugänglich sind und die Einmontage und der Anschluss an die Rohrleitungen erheblich vereinfacht werden.
An dem Wandeinbau-Spülkasten können auf der Baustelle nach dem Entfernen des Deckelteils aufgrund der erheblich vergrößerten Platzverhältnisse die erforderlichen Funktionstests und Justierungsarbeiten leichter vorgenommen werden. Versehentlich in den Wandeinbau-Spülkasten gefallene Werkzeuge können problemlos wieder entnommen werden.
Auch die werksseitige Erstbestückung des Kastenkörpers mit den erforderlichen Ventilen kann bei abgenommenem Deckelteil erheblich vereinfacht werden.

Ein Ausführungsbeispiel der Erfindung ist in der Zeichnung dargestellt und wird im Folgenden näher beschrieben. Es zeigt
- Fig. 1: einen Wandeinbau-Spülkasten mit abgezogenem Deckelteil in Vorderansicht;
- Fig. 2: den in Fig. 1 gezeigten Wandeinbau-Spülkasten in der Schnittebene II;
- Fig. 3: den in Fig. 1 gezeigten WandeinbauSpülkasten mit aufgesetztem Deckelteil in Vorderansicht;
- Fig. 4: den in Fig. 3 gezeigten Wandeinbau-Spülkasten in der Schnittebene IV;
- Fig. 5: eine in Fig. 3 gezeigte Verrastungseinrichtung zwischen dem Deckelteil und dem Unterteil in vergrößerter Darstellung;
- Fig. 6: die in Fig. 5 gezeigte Verrastungseinrichtung in der Schnittebene VI;
- Fig. 7: den in Fig. 1 gezeigten WandeinbauSpülkasten in perspektivischer Darstellung mit einmontiertem Füllventil und Ablaufventil mit abgezogenem Deckelteil vor der Einmontage in einer Gebäudewand;
- Fig. 8: den in Fig. 1 gezeigten WandeinbauSpülkasten in perspektivischer Darstellung mit einmontiertem Füllventil und Ablaufventil sowie abgezogenem Deckelteil bei der Einmontage in einer Leichtbauwand.

Bei dem in der Zeichnung dargestellten Ausführungsbeispiel besteht der Wandeinbau-Spülkasten aus einem Kastenkörper 1, der in ein Unterteil 10 und ein Deckelteil 11 unterteilt ist. Der Unterteil 10 dient zur Aufnahme des Spülwassers, eines Füllventils 21 und eines Ablaufventils 30. Zu diesem Zweck ist an dem Unterteil 10 ein Anschluss 2 für den Zufluss von Spülwasser ausgebildet, in dessen Bereich ein Eckventil 20 angeordnet ist, wobei das Eckventil 20 über eine als Schlauch ausgebildete Verbindungsleitung 200 an das Füllventil 21 angeschlossen ist. Für den Abfluss des in dem Unterteil 10 gespeicherten Spülwassers ist ein Anschluss 3 ausgebildet, welcher mit dem Ablaufventil 30 verbunden ist. Zur Halterung des Füllventils und des Ablaufventils etc. sind in dem Unterteil 10 Traversen 103 vorgesehen. Der Unterteil 10 ist außerdem in dem Bereich, in dem sich das Spülwasser sammelt, mit einer Isolierung 104 versehen, so dass sich in diesem Bereich kein Kondenswasser aus der Luft niederschlagen kann.

Am oberen Endbereich des Unterteils 10 ist eine Wandkröpfung 101 ausgebildet, in der axial verlaufende Schlitze 102 vorgesehen sind. Die Wandkröpfung 101 ist hierbei als Mantel um den oberen Endbereich des Unterteils 10 gelegt. Im Bereich der Schlitze 102 ist jeweils am unteren Ende ein Fenster 1020 ausgebildet, in dessen oberen Bereich eine Rastkante 1021 vorgesehen ist. An den schmalen Stirnseiten des quaderförmig ausgebildeten Unterteils 10 sind U-profilförmige Hochziehungen 100 angeformt.

Der Deckelteil 11 ist entsprechend der Wandkröpfung 101 gestaltet, wobei an den breiten Vorder- und Rückseiten jeweils entsprechend den Hochziehungen 100 geformte Seitenlappen 111 ausgebildet sind. An der Vorderseite ist außerdem am Deckelteil 11 eine Öffnung 110 zur Revision und Anschließung einer Betätigungseinrichtung - in der Zeichnung nicht dargestelltausgebildet. An den beiden Seitenlappen 111 sind jeweils zwei versetzt zueinander angeordnete Rastnasen 112 an federnden Zungen 1120 angeformt. Außerdem ist an dem Deckelteil 11 entsprechend der Kontur der Wandkröpfung 101 eine Verdickung 113 ausgebildet, mit der die Eintauchtiefe in die Wandkröpfung 101 in der Stecklage begrenzt ist.

In der in Fig. 1 und 2 gezeigten Stellung kann der Deckelteil 11 axial auf den Unterteil 10 aufgesteckt werden. Hierbei gelangen die Rastnasen 112 an den federnden Zungen 1120 in die entsprechend dimensionierten Schlitze 102, wobei die Rastnasen 112 federelastisch an den Zungen 1120 nach innen ausgelenkt werden. Sobald die Verdickung 113 am Deckelteil 11 an der Stirnseite der Wandkröpfung 101 anliegt, wie es aus Fig. 3 und 4 der Zeichnung ersichtlich ist, gelangen die an den federnden Zungen 1120 ausgebildeten Rastnasen 112 in den Bereich der Fenster 1020 und federn elastisch in ihre Ruheposition zurück, wobei die Rastnasen 112 jeweils an einer Rastkante 1021 des Fensters 1020 zur Anlage gelangen und den Deckelteil 11 mit dem Unterteil 10 in der Stecklage verriegeln, wie es insbesondere auch aus Fig. 5 und 6 der Zeichnung zu entnehmen ist. Bei einer Abnahme des Deckelteils 11 vom Unterteil 10 ist hierbei lediglich jeweils die Rastnase 112 in das Fenster 1020 zu drücken, bis die Rastkante 1021 freigegeben ist, sodann kann der Deckelteil 11 vom Unterteil 10 wieder gelöst werden.

In Fig. 7 der Zeichnung ist der Wandeinbau-Spülkasten gemäß Fig. 1 bis 6 mit dem Füllventil 21 und dem Ablaufventil 30 komplettiert dargestellt und kann so in einer Gebäudewandnische zunächst mit abgenommenem Deckelteil 11 installiert, geprüft und die Füllmenge justiert werden. Danach kann auf dem Unterteil 10 der Deckelteil 11 axial aufgesetzt und mit den Rastnasen 112 in der Steckposition verriegelt werden. Nach dem Einmauern des Wandeinbau-Spülkastens kann dann über die Öffnung 110 die Betätigungseinrichtung - in der Zeichnung nicht dargestellt - mit dem Ablaufventil 30 verbunden werden.

In Fig. 8 der Zeichnung ist der in Fig. 7 gezeigte Wandeinbau-Spülkasten bei der Installation in einer Leichtbauwand dargestellt, wobei der Kastenkörper 1 zwischen zwei Ständern 4 der Leichtbauwand angeordnet ist.
Nach der Anmontage des Wandeinbau-Spülkastens kann der Deckelteil 11 abgenommen werden. Hiernach kann der Wasseranschluss und die Einstellung der gewünschten Spülwassermenge bei bestmöglicher Zugänglichkeit der Bauteile vorgenommen werden. Auch die Funktionsprüfung kann bei geöffnetem Wandeinbau-Spülkasten durchgeführt werden. Danach kann der Deckelteil 11 wieder auf den Unterteil 10 aufgeschoben und zu einer Einheit verrastet werden.

## Patentansprüche

1. Wandeinbau-Spülkasten mit
- einem Kastenkörper (1),
- - an dem wenigstens ein Anschluss (2) für das zufließende Spülwasser,
- - ein Anschluss (3) für den Ablauf zur Spülung einer Toilette oder dergleichen vorgesehen ist,
- - in dem wenigstens ein Zufluss- (21) und ein Abflussventil (30) angeordnet ist und
- - der im Mantelbereich in ein Unterteil (10) und in ein Deckelteil (11) unterteilt ist, wobei
- - - im Deckelteil (11) eine Öffnung (110) zur Revision und für den Anschluss einer Betätigungseinrichtung ausgebildet ist,
**dadurch gekennzeichnet, dass**
das Unterteil (10) für die Aufnahme der Spülwassermenge, der Anschlüsse (2, 3) und der Ventile (21, 30) vorgesehen und der Deckelteil (11) am Unterteil (10) in der Stecklage mittels Rastmittel gehalten ist.

2. Wandeinbau-Spülkasten nach Anspruch 1, **dadurch gekennzeichnet, dass** der Kastenkörper (1) quaderförmig ausgebildet ist und in der Wandkröpfungsebene an den schmalen Stirnseiten des Unterteils (10) U-profilförmige Hochziehungen (100) für die Anschlüsse (200) der Zuflussleitung aufweist, wobei der Deckelteil (11) entsprechende Seitenlappen (111) zur Abdeckung der Einschnitte in der Vorder- und Rückwand des Unterteils (10) aufweist.

3. Wandeinbau-Spülkasten nach einem der vorhergehenden Ansprüche, **dadurch gekennzeichnet, dass** am Unterteil (10) eine Wandkröpfung (101) mit Axialschlitzen (102) ausgebildet ist, in die am Deckelteil (1) ausgebildete Zungen (1120) mit Rastnasen (112) in der Stecklage einfassen und die Verbindung von Unterteil (10) und Deckelteil (11) sichern.

4. Wandeinbau-Spülkasten nach Anspruch 3, **dadurch gekennzeichnet, dass** in der Wandkröpfung (101) Fenster (1020) im Bereich der Axialschlitze (102) ausgebildet sind, die so dimensioniert sind, dass die Rastnasen (112) in der Stecklage an den Zungen (1120) federnd hinter jeweils eine Rastkante (1021) in den Fenstern (1020) in der Stecklage fassen, wobei die Rastnasen (112) durch ein Eindrücken in die Fenster (1020) entgegen der Kraft der federnden Zungen (1120) in eine entriegelte Position bringbar sind und der Deckelteil von dem Unterteil (10) trennbar ist.

5. Wandeinbau-Spülkasten nach einem der Ansprüche 2 bis 4, **dadurch gekennzeichnet, dass** die Rastnasen (112) an den Seitenlappen (111) angeordnet sind.

6. Wandeinbau-Spülkasten nach Anspruch 5, **dadurch gekennzeichnet, dass** jeweils zwei Rastnasen (112) mit federnden Zungen (1120) an einem Seitenlappen (111) angeordnet sind.

7. Wandeinbau-Spülkasten nach wenigstens einem der vorhergehenden Ansprüche, **dadurch gekennzeichnet, dass** der Deckelteil (11) eine Verdickung (113) aufweist, mit der er in der Stecklage an der Stirnseite des Unterteils (10) aufliegt.

## Claims

1. In-wall cistern having
- a cistern body (1),
- - in which there is provided at least one connection (2) for the inflowing flush water and
- - a connection (3) for the outlet for flushing a toilet or the like,
- - in which cistern body there is arranged at least one inlet valve (21) and one outlet valve (30) and
- - the outer wall of which cistern body is subdivided into a bottom part (10) and a top part (11), wherein
- - - there is formed in the top part (11) an opening (110) for inspection purposes and for the connection of an operating means,
**characterised in that**
the top part (10) is provided for accommodating the volume of flush water, the connections (2, 3) and the valves (21, 30) and, in its mounted position, the top part (11) is held on the bottom part (10) by locking means.

2. In-wall cistern according to claim 1, **characterised in that** the cistern body (1) is of rectangular shape and, in the plane of the cranked wall portion, at the narrow sides of the bottom part (10), has U-profile-shaped raised portions (100) for the supply pipe connections (200), wherein the top part (11) has corresponding side lobes (111) for covering the cut-outs in the front and rear walls of the bottom part (10).

3. In-wall cistern according to either of the preceding claims, **characterised in that** there is formed on the bottom part (10) a cranked wall portion (101) having axial slots (102) into which tongues (1120), arranged on the top part (1) and having locking lugs (112), engage in the mounted position and secure the connection of the bottom part (10) to the top part (11).

4. In-wall cistern according to claim 3, **characterised in that** there are formed in the cranked wall portion (101), in the region of the axial slots (102), windows (1020) of which the dimensions are such that, in the mounted position, the locking lugs (112) each engage resiliently at the tongues (1120) behind a locking edge (1021) in the windows (1020) in the mounted position, wherein the locking lugs (112) can be brought into an unlocked position and the top part separated from the bottom part (10) by pressing into the windows (1020) against the force of the resilient tongues (1120).

5. In-wall cistern according to any one of claims 2 to 4, **characterised in that** the locking lugs (112) are arranged on the side lobes (111).

6. In-wall cistern according to claim 5, **characterised in that** two locking lugs (112) with resilient tongues (1120) are arranged on each side lobe (111).

7. In-wall cistern according to at least one of the preceding claims, **characterised in that** the top part (11) has a portion of greater thickness (113) by which it rests, in the mounted position, against the side of the bottom part (10).

## Revendications

1. Chasse d'eau encastrée dans un mur comprenant
- un corps en formé d'un caisson (1),
* muni d'au moins un branchement (2) pour l'arrivée d'eau de chose,
* un branchement (3) pour la sortie de l'eau de chasse d'une cuve de WC ou un moyen analogue,
* logeant au moins une vanne d'arrivée (21) et une vanne de sortie (30) et
* subdivisé dans la zone-enveloppe en une partie inférieure (10) et une partie formant couvercle (11), et
** la partie formant couvercle (11) comporte une ouverture (110) pour les intervention et pour le branchement d'un mécanisme d'actionnement,
**caractérisée en ce que**
la partie inférieure (10) est prévue pour recevoir le volume d'eau de chasse, les branchements (2, 3) et les vannes (21, 30), et
la partie de couvercle (11) est tenue à la partie inférieure (10) en position engagée par des moyens d'enclipsage.

2. Chasse d'eau encastrée dans un mur selon la revendication 1,
**caractérisée en ce que**
le corps formé d'un caisson (1) est parallélépipédique et comporte dans le plan de courbure de la paroi, des parties remontant (100) à profil en U sur les petits côtés de la partie inférieure (10), pour le branchement (200) de la conduite d'alimentation,
la partie de couvercle (11) comporte des panneaux latéraux (111) correspondants pour couvrir les découpes dans la paroi avant et la paroi arrière de la partie inférieure (10).

3. Chasse d'eau encastrée dans un mur selon l'une des revendications précédentes,
**caractérisée en ce que**
la partie inférieure (10) comporte une partie de paroi recourbée (101) avec des fentes axiales (102) dans lesquelles viennent prendre des languettes (11, 20) réalisées sur la partie de couvercle (1) et ayant des becs d'enclipsage (112), pour assurer la liaison entre la partie inférieure (10) et la partie de couvercle (11).

4. Chasse d'eau encastrée dans un mur selon la revendication 3,
**caractérisée en ce que**
la partie recourbée (101) comporte des fenêtres (10, 20) au niveau des fentes axiales (102) dimensionnées pour que les becs d'enclipsage (112) engagée des languettes (1120), viennent prendre en position élastiquement chaque fois derrière une arête d'enclipsage (1021) dans les fenêtres (10, 20) en position enfichée, les becs d'enclipsage (112) se mettant par enfoncement dans les fenêtres (1020) contre la force des languettes élastiques (1120) en position déverrouillée, permettant à la partie de couvercle de se séparer de la partie inférieure (10).

5. Chasse d'eau encastrée dans un mur selon l'une des revendications 2 à 4,
**caractérisée en ce que**
les becs d'enclipsage (112) sont prévus sur les panneaux latéraux (111).

6. Chasse d'eau encastrée dans un mur selon la revendication. 5,
**caractérisée par**
chaque fois deux becs d'enclipsage (112) avec des languettes élastiques (1120) sur les panneaux latéraux (111).

7. Chasse d'eau encastrée dans un mur selon au moins l'une des revendications précédentes,
**caractérisée en ce que**
la partie de couvercle (11) comporte un renforcement (113) par lequel elle s'appuie en position enfichée contre la face frontale de la partie inférieure (10).
